# FASCICULE DE BREVET EUROPEEN

(11) **EP 0 005 669 B1**
(45) Date de publication et mention de la délivrance du brevet: **16.09.1981**
(21) Numéro de dépôt: 79400304.6
(22) Date de dépôt: 15.05.1979
(51) Int. Cl.: B23D 29/02

(54) **Dispositif de coupe en particulier coupe-boulon**
Schneidegerät, insbesondere Bolzenschneider
Cutting device, in particular a bolt cutter

(30) Priorité: 17.05.1978 FR 7815170
(43) Date de publication de la demande: 28.11.1979
(73) Titulaire: J. MULLER - Fabrique d'Outils Société anonyme dite:, F-67120 Molsheim (FR)
(72) Inventeur: Muller, Alfred, F-67530 Ottrott (FR); Muller, Jean-Paul, F-67120 Molsheim (FR)
(74) Mandataire: Aubertin, François

## Description

L'invention concerne un dispositif de coupe en particulier un coupe-boulon constitué de deux. lames de coupe articulées autour de deux axes fixes maintenus par deux flasques et actionnées respectivement par des bras de leviers pivotant autour de deux autres axes fixes maintenus par les mêmes flasques.

On connaît déjà par le brevet américain n° 2.992.576 une pince pour sertir les cosses sur les extrémités des câbles électriques. Cette pince comporte deux mâchoires pivotant autour d'un axe fixe et présentant à l'une de leur extrémité les éléments prévus pour ledit sertissage. L'autre extrémité de chaque mâchoire est reliée par un axe d'articulation à une des extrémités d'une biellette. Les deux biellettes, une pour chaque mâchoire, sont reliées entre elles par un axe d'articulation traversant leur autre extrémité et situé sur l'axe médian de la pince. Ce dernier axe d'articulation sert également d'élément de liaison entre ces deux biellettes et l'extrémité supérieure d'un poussoir central unique dont l'axe longitudinal se confond avec l'axe médian de la pince. L'autre extrémité de ce poussoir est reliée par l'intermédiaire d'un axe, coulissant dans des rainures réalisées dans les faces internes des flasques, au centre de rotation de deux bras de leviers reliés par des axes d'articulation et par l'intermédiaire de deux biellettes aux flasques de la pince.

Toutefois, cette pince ne sert qu'à sertir une pièce métallique et, en général, une pièce en tôle de faible épaisseur sur un câble électrique et, de ce fait, l'effort à fournir est relativement faible alors que pour couper un boulon et/ou une tige ronde, l'effort à fournier est très importante Ainsi, pour actionner la pince, selon ce brevet américain, on rapproche les extrémités libres des bras de leviers et on exerce une poussée sur le poussoir central. Sous l'action de cette poussée verticale, on obtient un déploiement latéral des deux biellettes, ce qui entraîne une poussée latérale exercée sur les extrémités des mâchoires provoquant leur rotation et donc le rapprochement des deux éléments prévus pour le sertissage.

De même, on connaît déjà, par le brevet français n° 74.06037 publiè sous le n° 2.261.101, un coupe-boulon comportant deux lames articulées sur un support commun, deux bras également articulés sur le même support et de moyens de transmission des efforts et mouvements entre les lames et les bras. Les lames et les bras sont articulés sur des axes de position fixe dans le support commun constitué par au moins une joue, tandis que les extrémités antérieures du bras sont disposées entre les extrémités postérieures des lames et que les moyens de transmission des efforts entre chaque bras et lame sont constitués par une biellette dont les extrémités sont articulées, l'une à l'extrémité postérieure de la lame et, l'autre à l'extrémité antérieure du bras correspondant. Chaque biellette comporte à ses deux extrémités une excroissance cylindrique apte à être encastrée dans un logement semi-cylindrique ménagé respectivement dans la partie postérieure de chaque lame et dans la partie antérieure de chaque bras. Chaque bras comporte, à son extrémité antérieure et en vis-à-vis de son homologue, d'une part, une face de butéee disposée en arrière de son axe d'articulation sur les joues et destinée à coopérer vec la face correspondante du bras en vis-à. pour limiter l'angle de fermeture des deux br,:.; à une valeur compatible avec la morphologie humaine et, d'autre part, une face de butée disposée avant de l'axe d'articulation précité et destinée à limiter l'angle d'ouverture maximum afin que la valeur maximale de la distance séparant deux. poignées fixées aux extrémités postérieures des bras ne soit pas supérieure aux possibilités humaines.

Dans ce dispositif de coupe, l'effort est un effort de poussée. Lorsqu'il s'agit d'écarter les deux lames articulées, le logement semi-cylindrique de la partie antérieure de chaque bras exerce une traction sur l'excroissance cylindrique de la biellette. Cette dernière, par sa deuxième excroissance, exerce une traction sur le logement semi-cylindrique de la partie postérieure de chaque lame.

Toutefois, les efforts exercés sur les logements semi-cylindriques du bras et/ou de la lame se concentrent sur les parties de ces logements situés au-delà du diamètre desdits logements. De ce fait, on obtient une usure prématurée de ces parties, voire même une cassure, ce qui entraîne une dissociation entre les biellettes et les bras et/ou les lames articulées. Par ailleurs, ces logements présentent une zone ouverte, d'où risque de pénétration de corps étrangers.

La présente invention a pour but d'apporter un remède à cette difficulté. L'invention, telle qu'elle est caractérisée par les revendications, résout le problème consistant à créer un dispositif de coupe, en particulier un coupe-boulon dont l'effort est un effort de traction exercé sur les extrémités postérieures des lames de coupe par l'intermédiare d'éléments d'articulation reliés, d'une part, aux lames de coupe et, d'autre part, aux bras de leviers par des axes d'articulation permettant d'obtenir une grande démultiplication. De ce fait, on peut, avec le même effort, couper des boulons ou des tiges rondes d'un diamètre supérieur à celui des boulons ou des tiges rondes coupées avec les dispositifs connus.

Les avantages obtenus grâce à cette invention, en plus de celui cité ci-dessus, consistent également dans le fait que le dispositif de coupe présente des moyens de liaison situés dans un plan différent que celui des bras et/ou des lames de coupe, ce qui permet d'obtenir un espace vide entre, d'une part, les bras et/ou les lames de coupe et, d'autre part, les deux flasques. De ce fait, on élimine tout frottement des lames de coupe sur les faces internes des flasques. Par ailleurs,on augmente considérablement la robustesse de l'outil de coupe puisqu'on peut insérer entre les lames de coupe et les flasques un entretoise, ce qui permet, sous l'effet de pression et/ou de traction exercé sur les axes d'articulation des lames de coupe, d'éviter une ovalisation des trous réalisés, d'une part, dans les lames de coupe et, d'autre part, dans les deux flasques.

Dans ce qui suit, l'invention est exposée plus en détail à l'aide de dessins représentant seulement un mode de réalisation.

La figure 1 est une vue en élévation du mécanisme actif du coupe-boulon conforme à l'invention; la figure 2 est une vue en plan de coupe-boulon, le flasque supérieur étant partiellement enlevé; la figure 3 est une vue partielle en plan du coupe-boulon conforme à l'invention selon un autre mode de réalisation; la figure 4 est une vue partielle en coupe selon ligne de coupe IV-IV de la figure 3; la figure 5 est une vue partielle en coupe selon ligne de coupe V-V de la figure 3.

On se réfère aux figures 1 et 2.

Le coupe-boulon 1 comporte deux flasques parallèles 2, 3 reliés entre eux par des entretoises 4, 5 présentant une tête tronconique 6, 7 noyée dans un trou tronconique 8, 9 réalisé dans la face externe 10 du flasque supérieur 2 et un alésage fileté 11, 12. Dans cet alésage fileté 11, 12 est vissée une vis 13, 14 dont la tête. tronconique 15, 16, noyée dans un trou tronconique 17, 18 réalisé dans le flasque inférieur 3, présente un six pans creux 19, 20.

Les flasques parallèles 2, 3 sont traversés par une première paire d'axes verticaux fixes 21,22 servant d'axes d'articulation à des lames de coupe 23, 24. Par ailleurs, les flasques parallèles 2, 3 sont traversés par une seconde paire d'axes verticaux fixes 25, 26 servant d'axes d'articulation aux extrémités antérieures 27, 28 de deux bras de levier 29, 30. L'extrémité postérieure 31, 32 des lames de coupe 23, 24 et l'extrémité antérieure 27, 28 des deux bras de levier 29, 30 sont reliées par des éléments d'articulation 33, 34 dont le plan horizontal est différent du plan horizontal des lames de coupe 23, 24 et/ou des deux bras de levier 29, 30. Ces éléments d'articulation 33, 34 permettant une grande démultiplication des efforts.

Selon un premier mode de réalisation, on prévoit des éléments d'articulation supérieurs 33, 34 et des éléments d'articulation inférieurs 35, 36. Ces éléments d'articulation 33 à 36 sont reliés aux extrémités postérieures 31, 32 des lames de coupe 23, 24 par des tiges d'articulation 37, 38 et aux extrémités antérieures 27, 28 des deux bras de levier 29, 30 par des tiges d'articulation 39, 40. De ce fait, on obtient entre le dessus 41 et le dessous 42 des lames de coupe 23, 24 et les faces internes 43, 44 des flasques 2, 3 un espace libre 45, 46 dont la hauteur correspond à l'épaisseur des éléments d'articulation. On insère dans cet espace libre 45, 46 deux entretoises horizontales 47, 48 reliant entre eux des tiges d'articulation 21, 22. L'épaisseur de ces entretoises 47, 48 correspond à l'épaisseur des éléments d'articulation. De ce fait, les flasques 2, 3 prennent appui simultanément sur les entretoises et sur les éléments d'articulation et les surfaces de ces flasques sont parallèles entre elles. Ces entretoises 47, 48 confèrent à l'ensemble une certaine robustesse et annihilent toute ovalisation des. trous 49, 50 sous les effets de poussée et/ou de traction exercés sur les axes d'articulation 21, 22. Ces entretoises 47, 48 permettent de réduire l'épaisseur des flasques 2, 3 tout en leur conservant une résistance minimum de 2000 bars en compression comme en traction. En fin de parcours, les chants internes 51, 52 des extrémités antérieures 27, 28 des deux bras de levier 29, 30 forment butée.

Pour couper le boulon ou la tige ronde, on rapproche les deux bras de leviers 29, 30. Ces bras de leviers 29, 30 pivotent autour de leurs axes fixes 25, 26. De ce fait, les tiges d'articulation 39, 40 décrivent un arc de cercle autour du centre des axes fixes 25, 26 et ayant pour rayon la distance entre le centre des axes fixes 25, 26 et le centre des tiges d'articulation 39, 40. Au cours de cette rotation, on exerce une traction sur les éléments d'articulation 33 à 36. Ces derniers transmettent cette traction, par l'intermédiaire des tiges d'articulation 37, 38 sur les extrémités postérieures 31, 32 des lames de coupe 23, 24. De ce fait, les lames de coupe 23, 24 pivotent autour des axes verticaux fixes 21, 22 et les arêtes coupantes de ces lames de coupe 23, 24 se rapprochent jusqu'à cisaillement complet du boulon ou du fer rond.

On se réfère aux figures 3, 4 et 5 représentant un autre mode de réalisation de l'outil de coupe.

Selon ce mode de réalisation, on prévoit dans l'extrémité postérieure 31, 32 des lames de coupe 23, 24 une fente 56 dans laquelle on insère l'extrémité 57 de l'élément d'articulation 33, 34 relié à cette extrémité postérieure 31, 32 des lames de coupe 23, 24 par la tige d'articulation 37. De même, on pratique dans l'extrémité antérieure 27, 28 des deux bras de leviers 29, 30 une fente 58 dans laquelle on insère l'autre extrémité 59 de l'élément d'articulation 33, 34. La tige d'articulation 39 relie l'élément d'articulation 33m 34 à l'extrémité antérieure 27, 28 des deux bras de leviers 29, 30.

## Revendications

1. Dispositif de coupe, en particulier coupe-boulon constitué de deux lames de coupe (23, 24) articulées autour de deux axes fixes (21, 22) maintenus par deux flasques (2, 3) et actionnées respectivement par deux bras de leviers (29, 30) pivotant autour de deux autres axes fixes (25, 26) maintenus par les mêmes flasques (2, 3), et d'éléments d'articulation (33 à 36) intercalés entre chaque extrémité postérieure (31, 32) de chaque lame de coupe (23, 24) et chaque extrémité antérieure (27, 28) de chaque bras de levier (29, 30) caractérisé en ce que, lors de la phase de coupe, on exerce une traction sur chaque extrémité postérieure (31, 32) de chaque lame de coupe (23, 24) par l'intermédiaire d'un des éléments d'articulation (33 à 36) relié, d'une part, à l'extrémité postérieure (31, 32) de la lame de coupe (23, 24) et, d'autre part, à l'extrémité antérieure (27, 28) du bras de levier (29, 30) par une tige d'articulation (37 à 40) ayant son axe longitudinal sensiblement perpendiculaire au plan des flasques (2,3).

2. Dispositif selon la revendication 1, caractérisé en ce qu'il comporte quatre éléments d'articulation (33, 34, 35, 36) intercalés entre les faces internes (43, 44) des flasques (2, 3) et le dessus (41) ou le dessous (42) des extrémités postérieures (31, 32) des lames de coupe (23, 24) et des extrémités antérieures (27, 28) des bras de leviers (29, 30), ces quatre éléments d'articulation (33 à 36) se composant de deux éléments d'articulation supérieurs (33, 34) reliant le dessus de chaque extrémité postérieure (31, 32) de chaque lame de coupe (23, 24) au dessus de chaque extrémité antérieure (27, 28) de chaque bras de levier (29, 30) et de deux éléments d'articulation inférieurs (35, 36) reliant le dessous de chaque^{*} extrémité postérieure (31, 32) de chaque lame de coupe (23, 24) au dessous de chaque extrémité antérieure (27, 28) de chaque bras de levier (29, 30).

3. Dispositif selon la revendication 1, caractérisé en ce qu'il comporte des espaces libres (45, 46) entre le dessus (41) et le dessous (42) des lames de coupe (23, 24) et les faces internes (43, 44) des flasques (2, 3), la hauteur de ces espaces libres (45, 46) correspondant à l'épaisseur de l'élément d'articulation (33 à 36).

4. Dispositif selon les revendications 1 et 3, caractérisé en ce qu'il comporte des entretoises horizontales (47, 48) insérées dans les espaces libres (45, 46) et reliant entre-elles les tiges d'articulation (21, 22) autour desquelles pivotent les lames de coupe (2, 3), l'épaisseur de ces entretoises (47, 48) correspondant à l'épaisseur des éléments d'articulation (33 à 36).

5. Dispositif selon la revendication 1, caractérisé en ce que l'extrémité postérieure (31, 32) de chaque lame de coupe (23, 24) comporte une fente (56) dans laquelle on insère une des extrémités (57) de l'élément d'articulation (33, 34), la liaison étant assurée par une des tiges (37).

6. Dispositif selon la revendication 1, caractérisé en ce que l'extrémité antérieure (27, 28) de chaque bras de levier (29, 30) comporte une fente (58) dans laquelle on insère l'autre extrémité (59) de l'élement d'articulation (33, 34), la liaison étant assurée par une des tiges (39).

## Claims

1. Cutting device, more specially bolt-cutter composed of two blades (23, 24) hinged on two fixed axes (21, 22) held by two cheeks (2, 3) and actuated by two lever arms (29, 30) pivoting on two other fixed axes (25, 26) held by the same cheeks (2, 3) and of articulation means (33 to 36) disposed between each back end (31, 32) of each blade (23, 24) and each front end (27, 28) of each lever arm (29, 30), characterized in that during the cutting step, a traction is exerted on each back end (31, 32) of each blade (23, 24) through one of the articulation means (33 to 36) joined, on the one hand, to the back end (31, 32) of the blade (23, 24) and, on the other hand, to the front end (27, 28) of the lever arm (29, 30) by an articulation rod (37 to 40) having its longitudinal axis appreciably perpendicular to the plane of the cheeks (2, 3).

2. Cutting device as defined in claim 1, characterized in that it comprises four articulation means (33, 34, 35, 36) mounted between the inner faces (43, 44) of the cheeks (2, 3) and the top (41) or the bottom (42) of the back ends (31, 32) of the blades (22, 24) and the front ends (27, 28) of the lever arms (29, 30), these four articulation means (33 to 36) being composed of two upper articulation means (33, 34) joining the top of each back end (31, 32) of each blade (23, 24) above each front end (27, 28) of each lever arm (29, 30) and two lower articulation means (35, 36) joining the bottom of each back end (31, 32) of each blade (23, 24) underneath each front end (27, 28) of each lever arm (29, 30).

3. Cutting device as defined in claim 1, characterized in that it comprises clearances (45, 46) between the top (41) and the bottom (42) of the blades (23, 24) and the inner faces (43, 44) of the cheeks (2, 3), the height of these clearances (45, 46) corresponding to the thickness of the articulation means (33 to 36).

4. Cutting device as defined in any one of the claims 1 and 3, characterized in that it comprises horizontal braces (47, 48) inserted in the clearances (45, 46) and connecting between themselves the articulation rods (21, 22) on which the blades (2, 3) are pivoted, the thickness of these braces (47, 48) corresponding to the thickness of the articulation means (33 to 36).

5. Cutting device as defined in claim 1, characterized in that the back end (31, 32) of each blade (23, 24) is provided with a slot (56) in which one of the ends (57) of the articulation means (33, 34) is inserted, the joining being assured by one of the rod (37).

6. Cutting device as defined in claim 1, characterized in that the back end (27, 28) of each lever arm (29, 30) is provided with a slot (58) in which the other end (59) of the articulation means (33, 34) is inserted, the joining being assured by one of the rod (39).

## Patentansprüche

1. Schneidvorrichtung, insbesondere Bolzenschneider, bestehend aus zwei Schneidmessern (23, 24), die um zwei feste, von zwei Flanschen (2, 3) gehaltene Achsen (21, 22) drehbar sind und durch zwei Hebelarme (29, 30) betätigt werden, die um zwei andere feste Achsen (25, 26) schwenkbar sind, die von den Flanschen (2, 3) und der Gelenkelemente (33 bis 36) gehalten werden, wobei Gelenkelemente (33 bis 36) zwischen jedem hinteren Ende (31, 32) jedes Schneidmessers (23, 24) und jedem vorderen Ende (27, 28) jedes Hebelarmes (29, 30) eingefügt sind, dadurch gekennzeichnet, dass man bei der Schneidphase einen Zug auf jedes hintere Ende (31, 32) jedes Schneidmessers (23, 24) über eines der Gelenkelemente (33 bis 36) ausübt, das einerseits mit dem hinteren Ende (31, 32) des Schneidmessers (23, 24), und andererseits mit dem vorderen Ende (27, 28) des Hebelarmes (29, 30) durch eine Gelenkstange (37 bis 40) verbunden ist, deren Längsachse ungefähr senkrecht zu der Ebene der Flansche (2, 3) verläuft.

2. Vorrichtung gemäss Patentanspruch 1, dadurch gekennzeichnet, dass sie vier Gelenkelemente (33, 34, 35, 36) umfasst, die zwischen den Innenflächen (43, 44) de Flansche (2, 3) und der Oberseite (41) beziehungsweise der Unterseite (42) der hinteren Enden (31, 32) der Schneidmesser (23, 24) und der vorderen Enden (27, 28) der Hebelarme (29, 30) angeordnet sind, und dass diese vier Gelenkelemente (33 bis 36) sich zusammensetzen aus zwei oberen Gelenkelemente (33, 34), die die Oberseite jedes hinteren Endes (31, 32) jedes Schneidmessers (23, 24) mit der Oberseite jedes vorderen Endes (27, 28) jedes Hebelarmes (29, 30) verbinden, sowie aus zwei unteren Gelenkelementen (35, 36), die die Unterseite jedes hinteren Endes (31, 32) jedes Schneidmessers (23, 24) mit der Unterseite jedes vorderen Endes (27, 28) jedes Hebelarmes (29, 30) verbinden.

3. Vorrichtung gemäss Patentanspruch 1, dadurch gekennzeichnet, dass sie freie Zwischenräume (45, 46) zwischen der Oberseite (41) und der Unterseite (42) der Schneidmesser (23, 24) und den Innenflächen (43, 44) der Flansche (2, 3) umfasst, und dass die Höhe dieser freien Zwischenräume (45, 46) der Dicke des Gelenkelementes (33 bis 36) entspricht.

4. Vorrichtung gemäss den Patentansprüchen 1 und 3, dadurch gekennzeichnet, dass sie horizontale Zwischenstücke (47, 48) umfasst, die in die freien Zwischenräume (45, 46) eingesetzt sind und die Gelenkstangen (Z1, 22), um die sich die Schneidmesser (2, 3) drehen, miteinander verbinden, und dass die Dicke dieser Zwischenstücke (47, 48) der Dicke der Gelenkelemente (33 bis 36) entspricht.

5. Vorrichtung gemäss Patentanspruch 1, dadurch gekennzeichnet, dass das hintere Ende (31, 32) jedes Schneidmessers (23, 24) einen Spalt (56) umfasst, in den man eines der Enden (57) des Gelenkelementes (33, 34) einsetzt, und dass die Verbindung durch eine von den Stangen (37) erfolgt.

6. Vorrichtung gemäss Patentanspruch 1, dadurch gekennzeichnet, dass das vordere Ende (27, 28) jedes Hebelarmes (29, 30) einen Spalt (58) umfasst, in den man das andere Ende (59) des Gelenkelementes (33, 34) einsetzt, und dass die Verbindung über eine von den Stangen (39) erfolgt.
